# EUROPÄISCHE PATENTANMELDUNG

(11) **EP 2 030 929 A2**
(43) Veröffentlichungstag der Anmeldung: **04.03.2009**
(21) Anmeldenummer: 08015092.3
(22) Anmeldetag: 27.08.2008
(51) Int. Cl.: B65H 23/26, B65H 23/32

(54) **Wendestangeneinheit einer Rollendruckmaschine**

(30) Priorität: 29.08.2007 DE 102007040678
(71) Anmelder: manroland AG, 63012 Offenbach (DE)
(72) Erfinder: Menzingen, Stefan, 86453 Dasing-Wessiszell (DE)
(74) Vertreter: Ulrich, Thomas

(57) **Zusammenfassung**

Die Erfindung betrifft eine Wendestangeneinheit (10) einer Rollendruckmaschine, mit mindestens einer Wendestange (12), die an einer Linearführung (11) translatorisch verfahrbar gelagert und die mit Blasluft beaufschlagbar ist. Erfindungsgemäß ist die Linearführung (11) von Blasluft derart durchströmt, dass die Blasluft der jeweiligen Wendestange (12) über die Linearführung (11) zuführbar ist.

## Beschreibung

Die Erfindung betrifft eine Wendestangeneinheit einer Rollendruckmaschine gemäß dem Oberbegriff des Anspruchs 1.

In einer Rollendruckmaschine wird ein bahnförmiger Bedruckstoff, der an einem Rollenwechsler in Form einer Bedruckstoffrolle bereitgehalten wird, zum Bedrucken durch mehrere Druckeinheiten bewegt. Ausgehend von den Druckeinheiten wird der bedruckte, bahnförmige Bedruckstoff einem Falzapparat zugeführt, um vom bahnförmigen Bedruckstoff durch Querschneiden Exemplare abzutrennen und um an den Exemplaren mindestens einen Längsfalz und/oder mindestens einen Querfalz auszubilden. In Transportrichtung des bahnförmigen Bedruckstoffs gesehen ist stromabwärts der Druckeinheiten und stromaufwärts des Falzapparats ein sogenannter Wendeaufbau positioniert, der mindestens eine Wendestangeneinheit umfasst. Im Bereich des Wendeaufbaus können der bedruckte, bahnförmige Bedruckstoff bzw. durch Längstrennen desselben ausgebildete Teilbahnen gewendet werden.

Eine Wendestangeneinheit verfügt über mindestens eine Wendestange, die an einer Linearführung translatorisch verfahrbar gelagert ist. Die oder jede Wendestange einer Wendestangeneinheit ist mit Blasluft beaufschlagbar, um so zwischen der jeweiligen Wendestange und der zu wendenden Bedruckstoffbahn ein Luftpolster aufzubauen. Bei aus der Praxis bekannten Wendestangeneinheiten wird die Blasluft der jeweiligen Wendestange über einen flexiblen Schlauch zugeführt, der z.B. in Form einer Schlauchtrommel bereitgehalten wird, wobei abhängig vom Abstand der jeweiligen Wendestange zur Schlauchtrommel der Schlauch von derselben abgewickelt bzw. auf dieselbe aufgewickelt wird.

Derartige in Form von Schlauchtrommeln aufgewickelte Schläuche zur Versorgung der jeweiligen Wendestange mit Blasluft nehmen einen relativ großen Bauraum in Anspruch und behindern den Zugang zur jeweiligen Wendestange.

Hiervon ausgehend liegt der vorliegenden Erfindung das Problem zugrunde, eine neuartige Wendestangeneinheit einer Rollendruckmaschine zu schaffen. Dieses Problem wird durch eine Wendestangeneinheit gemäß Anspruch 1 gelöst. Erfindungsgemäß ist die Linearführung von Blasluft derart durchströmt, dass die Blasluft der jeweiligen Wendestange über die Linearführung zuführbar ist.

Im Sinne der hier vorliegenden Erfindung wird erstmals vorgeschlagen, die einer Wendestange zuzuführende Blasluft der Wendestange über die Linearführung, an welcher dieselbe translatorisch verfahrbar gelagert ist, zuzuführen. Hierdurch kann auch die nach der Praxis erforderlichen Schlauchtrommeln, auf die entweder ein flexibler Schlauch aufgewickelt oder von denselben ein flexibler Schlauch abgewickelt wird, verzichtet werden. Hierdurch kann Bauraum eingespart werden. Weiterhin sind die Wendestangen besser zugänglich.

Vorzugsweise greift die Wendestange an einem Führungsschlitten an und ist über den Führungsschlitten an der Linearführung translatorisch verfahrbar gelagert, wobei die Blasluft der Wendestange über die Linearführung und über den Führungsschlitten zuführbar ist.

Nach einer bevorzugten Weiterbildung der Erfindung ist der Führungsschlitten und damit die Wendestange über einen Zahnriemenantrieb an der Linearführung translatorisch verfahrbar gelagert, wobei ein Zahnriemen des Zahnriemenantriebs einerseits dem Antrieb des Führungsschlittens und damit der Wendestange und andererseits der Abdichtung der Linearführung nach innen und/oder nach außen dient.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematisierten Ausschnitt aus einer erfindungsgemäßen Wendestangeneinheit einer Rollendruckmaschine nach einem ers- ten Ausführungsbeispiel der Erfindung; und
- Fig. 2:: einen schematisierten Ausschnitt aus einer erfindungsgemäßen Wendestangeneinheit einer Rollendruckmaschine nach einem zweiten Ausführungsbeispiel der Erfindung.

Fig. 1 zeigt eine schematisierte Darstellung einer erfindungsgemäßen Wendestangeneinheit 10 nach einem ersten Ausführungsbeispiel der hier vorliegenden Erfindung, wobei die Wendestangeneinheit 10 eine an einer Linearführung 11 translatorisch verlagerbare Wendestange 12 umfasst. Die Wendestange 12 ist mit einem Ende 13 an einem Führungsschlitten 14 schwenkbar gelagert, wobei der Führungsschlitten 14 und damit die Wendestange 12 an der Linearführung 11 translatorisch verlagerbar gelagert ist. Fig. 1 zeigt die Wendestange 12 in zwei unterschiedlichen Schwenkpositionen. Die Wendestange 12 verfügt an ihrer Oberfläche über mehrere Öffnungen 15 für Blasluft, durch welche die Blasluft, die der jeweiligen Wendestange 12 mit Hilfe eines Gebläses 16 bereitgestellt wird, aus der Wendestange 12 ausströmen kann, um ein Luftpolster zwischen der Wendestange 12 und der an derselben zu wendenden Bedruckstoffbahn bereitzustellen.

Im Sinne der hier vorliegenden Erfindung wird die vom Gebläse 16 bereitgestellte Blasluft der Wendestange 12 über die Linearführung 11 zugeführt. Die Linearführung 11 ist demnach von Blasluft durchströmt, wobei die Blasluft ausgehend von der Linearführung 11 der Wendestange 12 über den Führungsschlitten 14 zugeführt wird.

Hierzu ist in den Führungsschlitten 14 eine Bohrung 17 eingebracht, durch die Blasluft aus der Linearführung 11 entweichen und der Wendestange 12 zugeführt werden kann.

Im gezeigten Ausführungsbeispiel der Fig. 1 erstreckt sich zwischen dem Führungsschlitten 14 und der Wendestange 12 ein flexibler Schlauch 18, der einerseits an der Bohrung 17 des Führungsschlittens 14 und andererseits an der Wendestange 12 angreift, um so die Blasluft ausgehend vom Führungsschlitten 14 der Wendestange 12 zuzuführen.

Im Unterschied hierzu ist es auch möglich, Blasluft über ein Gelenk 19, über welches die Wendestange 12 am Führungsschlitten 14 schwenkbar gelagert ist, der Wendestange 12 zuzuführen. In diesem Fall kann auf den flexiblen Schlauch 18 verzichtet werden.

Im gezeigten Ausführungsbeispiel der Fig. 1 ist der Führungsschlitten 14 und damit die Wendestange 12 über einen Zahnriemenantrieb 20 an der Linearführung 11 translatorisch verfahrbar gelagert, wobei der Zahnriemenantrieb 20 einen von einem Motor 21 angetriebenen Zahnriemen 22 umfasst. Der Zahnriemen 22 dient nicht nur dem Antrieb des Führungsschlittens 14 und damit der Wendestange 12, vielmehr dient der Zahnriemen 22 auch der Abdichtung der Linearführung 11 nach innen und nach außen. Hierdurch kann verhindert werden, dass von außen Verschmutzung in den Innenraum der Linearführung 11 gelangt. Weiterhin kann verhindert werden, dass vom Gebläse 16 bereitgestellte Blasluft unkontrolliert den Innenraum der Linearführung 11 nach außen verlässt.

Der Zahnriemen 22 des Zahnriemenantriebs 20 ist in einer Nut 23 der Linearführung 11 beidseitig geführt, sodass die oben genannte Dichtfunktion gewährleistet werden kann.

Ein zweites Ausführungsbeispiel einer erfindungsgemäßen Wendestangeneinheit 24 zeigt Fig. 2, wobei nachfolgend nur auf die Details eingegangen wird, durch die sich das Ausführungsbeispiel der Fig. 2 vom Ausführungsbeispiel der Fig. 1 unterscheidet. Zur Vermeidung unnötiger Wiederholungen werden daher für gleiche Baugruppen gleiche Bezugsziffern verwendet und hinsichtlich dieser Details auf die obigen Ausführungen verwiesen.

Im Ausführungsbeispiel der Fig. 2 ist der Führungsschlitten 14 und damit die Wendestange 12 über einen Gewinde- oder Kugelgewindespindelantrieb 25 an der Linearführung 11 translatorisch verfahrbar gelagert, wobei der Gewinde- oder Kugelgewindespindelantrieb 25 eine von einem Motor 26 antreibbare Gewinde-oder Kugelgewindespindel 27 umfasst. Der Gewinde- oder Kugelgewindespindelantrieb 25 dient im Unterschied zum Zahnriemenantrieb 20 ausschließlich der translatorischen Verlagerung der Wendestange 12 entlang der Linearführung 11. Zur Abdichtung der Linearführung 11, die von Blasluft durchströmt ist, dient dem Ausführungsbeispiel der Fig. 2 ein Abdeckband 28, welches die Linearführung 11 nach innen und außen abdichtet.

### Bezugszeichenliste

- 10: Wendestangeneinheit
- 11: Linearführung
- 12: Wendestange
- 13: Ende
- 14: Führungsschlitten
- 15: Öffnung
- 16: Gebläse
- 17: Bohrung
- 18: Schlauch
- 19: Gelenk
- 20: Zahnriemenantrieb
- 21: Motor
- 22: Zahnriemen
- 23: Nut
- 24: Wendestangeneinheit
- 25: Gewinde- oder Kugelgewindespindelantrieb
- 26: Motor
- 27: Gewinde- oder Kugelgewindespindel
- 28: Abdeckband

## Patentansprüche

1. Wendestangeneinheit einer Rollendruckmaschine, mit mindestens einer Wendestange, die an einer Linearführung translatorisch verfahrbar gelagert und die mit Blasluft beaufschlagbar ist, **dadurch gekennzeichnet, dass** die Linearführung (11) von Blasluft derart durchströmt ist, dass die Blasluft der jeweiligen Wendestange (12) über die Linearführung (11) zuführbar ist.

2. Wendestangeneinheit nach Anspruch 1, **dadurch gekennzeichnet, dass** die Wendestange (11) an einem Führungsschlitten (14) angreift und über den Führungsschlitten (14) an der Linearführung (11) translatorisch verfahrbar gelagert ist, wobei die Blasluft der Wendestange (12) über die Linearführung (11) und über den Führungsschlitten (14) zuführbar ist.

3. Wendestangeneinheit nach Anspruch 2, **dadurch gekennzeichnet, dass** die Wendestange (12) an dem Führungsschlitten (14) über ein Gelenk (19) schwenkbar gelagert ist, wobei die Blasluft der Wendestange (12) ausgehend vom Führungsschlitten (14) über einen sich zwischen dem Führungsschlitten (14) und der Wendestange (12) erstreckenden, flexiblen Schlauch (18) zuführbar ist.

4. Wendestangeneinheit nach Anspruch 2, **dadurch gekennzeichnet, dass** die Wendestange an dem Führungsschlitten über ein Gelenk schwenkbar gelagert ist, wobei die Blasluft der Wendestange ausgehend vom Führungsschlitten über das Gelenk zuführbar ist.

5. Wendestangeneinheit nach einem der Ansprüche 1 bis 4, **dadurch gekennzeichnet, dass** der Führungsschlitten (14) und damit die Wendestange (12) über einen Zahnriemenantrieb (20) an der Linearführung (11) translatorisch verfahrbar gelagert ist.

6. Wendestangeneinheit nach Anspruch 5, **dadurch gekennzeichnet, dass** ein Zahnriemen (22) des Zahnriemenantriebs (20) einerseits dem Antrieb des Führungsschlittens (14) und damit der Wendestange (12) und andererseits der Abdichtung der Linearführung (11) nach innen und/oder nach außen dient.

7. Wendestangeneinheit nach Anspruch 6, **dadurch gekennzeichnet, dass** der Zahnriemen (22) des Zahnriemenantriebs (10) in einer Nut (23) der Linearführung (11) geführt ist.

8. Wendestangeneinheit nach einem der Ansprüche 1 bis 4, **dadurch gekennzeichnet, dass** der Führungsschlitten (14) und damit die Wendestange (12) über einen Gewinde- oder Kugelgewindespindelantrieb (25) an der Linearführung (11) translatorisch verfahrbar gelagert ist.

9. Wendestangeneinheit nach Anspruch 8, **dadurch gekennzeichnet, dass** ein Abdeckband (28) der Abdichtung der Linearführung (11) nach innen und/oder nach außen dient.
